# DEMANDE DE BREVET EUROPEEN

(11) **EP 0 376 896 A2**
(43) Date de publication de la demande: **04.07.1990**
(21) Numéro de dépôt: 89830172.6
(22) Date de dépôt: 21.04.1989
(51) Int. Cl.: E21D 11/15

(54) **Panneau équipé d'une section transversale en forme de grecque, à monter longitudinalement en tant que revêtement des parois internes des galeries routières.**

(30) Priorité: 29.12.1988 IT 60188 U
(71) Demandeur: Borgnini, Arsenio, I-06029 Valfabbrica (PG) (IT)
(72) Inventeur: Borgnini, Arsenio, I-06029 Valfabbrica (PG) (IT)
(74) Mandataire: Baldi, Claudio

(57) **Abrégé**

Panneau de revêtement (1) pour les parois internes des galeries routières (G), équipé préférablement d'une section transversale en forme de grecque et caractérisé par la remarquable simplicité de montage et entretien, en mesure d'assurer une adéquate réverbération de la lumière à l'intérieur de ces galeries, ainsi qu'une efficace action de contention des eaux qui peuvent éventuellement s'écouler des parois des susdites galeries.

## Description

L'objet de la présente demande de brevet est un panneau de revêtement pour les parois internes des galeries routières, caractérisé par une remarquable simplicité de montage et entretien, ainsi que par la capacité de garantir des performances fonctionnelles optimales, avec de considérables avantages en termes de sûreté pour la circulation des véhicules.

L'oeuvre selon l'invention a été en effet réalisée à la suite d'un examen attentif des difficultés qui caractérisent la réalisation et l'entretien des galeries routières, ainsi que des dangers qui peuvent dériver aux utilisateurs de la route en les traversant.

Une première série d'inconvénients découle actuellement du fait que presque toutes les galeries routières et d'autoroutes ont une étanchéité précaire de leur voûte ou de leurs parois latérales à d'éventuelles infiltrations d'eau qui, en tombant sur la chaussée, peuvent déterminer la formation de dangereuses flaques; ces infiltrations peuvent devenir particulièrement dangereuses pendant les mois plus froids, vu que ces flaques peuvent geler et provoquer, sur les voûtes des galeries, de grandes et lourdes formations glacées qui pendent, ces dernières pouvant, éventualité assez fréquente, se détacher et tomber sur la chaussée; de toutes façons ce sont des éléments hautement dangereux pour les véhicules en transit. En ce qui concerne la chaussée goudronnée, ces flaques d'eau déterminent la formation de verglas qui est particulièrement dangereux vu qu'il est totalement imprévu et inattendu par les conducteurs des véhicules.

Actuellement, on se propose dans ce but de monter à l'intérieur des galeries, dans les endroits où l'écoulement des eaux se vérifie plus copieux, des segments de tôle disposés transversalement à très courte distance des parois internes de la galerie; ces tôles recouvrant pratiquement la voûte entière, sur les points où se vérifient les fuites. Cette solution permet d'acheminer l'eau qui s'écoule des parois, derrière la ladite tôle de revêtement, jusqu'à la base des parois latérales de la galerie, éventuellement en correspondance des étroits trottoirs généralement réalisés dans ce type de galeries, en évitant ainsi la formation au centre de la chaussée de dangereuses flaques d'eau et de verglas.

Il faut remarquer cependant le coût élevé du travail nécessaire à courber de manière appropriée les segments de tôle qui en effet doivent être soumis auparavant à un travail de cintrage.

La présence de galeries routières introduit une deuxième série d'inconvénients qui concerne en particulier les difficultés d'adaptation à différents degrés d'illumination que l'oeil du conducteur doit assumer quand, pendant la circulation diurne, il passe rapidement d'une parfaite illumination solaire à un niveau extrêmement plus bas d'illumination qu'il trouve généralement quand il pénètre dans une de ces galeries, même si elles sont illuminées. En effet, surtout si le véhicule voyage à une vitesse assez élevée, l'oeil ne réussit pas à s'adapter au différent degré d'illumination qu'avec quelques fractions de secondes de retard par rapport à celui nécessaire; ceci provoque que pratiquement les premiers mètres de la galerie sont parcourus à l'aveuglette, avec toutes les dangereuses conséquences que l'on peut imaginer.

Pour limiter les effets négatifs de ce phénomène on a pourvu, jusqu'à maintenant, à vernir de couleurs claires, généralement en blanc, les parois des galeries routières pour une hauteur d'environ trois mètres du sol. On retient en effet qu'ainsi la lumière artificielle, produite à l'intérieur de la galerie par les installations d'illumination et les phares des véhicules en marche, a le maximum de diffusion, de manière à avoir par conséquent moins de différence d'illumination entre l'extérieur et l'intérieur de la galerie, ce qui avantage la sûreté des véhicules en mouvement

Il faut remarquer cependant que les moyens adoptés actuellement pour obvier ces inconvénients, qui se manifestent dans l'utilisation des galeries routières, ne semblent pas particulièrement suffisants; en effet, les plaques de tôle appliquées transversalement sur les parois internes des galeries pour l'acheminement des eaux sont très difficiles à monter - surtout en correspondance des parties courbées - et il est pratiquement impossible de les nettoyer efficacement; elles s'harmonisent mal avec les segments de galerie qui sont dépourvus de ce revêtement. En ce qui concerne la solution de peindre en blanc les parois internes des galeries pour améliorer la diffusion de la lumière artificielle, il faut remarquer que ces tronçons vernis se détériorent rapidement vu qu'ils subissent des infiltrations d'humidité et qu'ils se salissent facilement - et par conséquent ils perdent leur spécifique caractéristique fonctionnelle - pendant les passages répétés des véhicules à l'intérieur de la galerie, véhicules qui déchargent continuellement de la poussière, des fumées, de l'eau et de la boue contre les parois peintes de la galerie.

Vu ceci, actuellement il faudrait pourvoir périodiquement à peindre à nouveau les parois latérales des galeries sur toute leur longueur; tenant compte du nombre de galeries routières, outre la complexité et les difficultés pratiques en ce qui concerne leur entretien, on comprend pourquoi, réellement, les parois latérales des galeries routières et d'autoroutes sont destinées à rester sales et par conséquent insensibles à la lumière artificielle pendant la plus grande partie de leur vie opérationnelle.

Vues ces difficultés encore sans solution, on a étudié et mis à point l'oeuvre selon l'invention qui semble finalement donner une solution satisfaisante et définitive à tous les inconvénients décrits ci-dessus.

Il s'agit en effet d'un panneau en tôle mince, équipé d'une section transversale en forme de grecque et qui présente par conséquent plusieurs rainures; ce panneau a une hauteur réduite par rapport à sa longueur de manière à pouvoir revêtir, si nécessaire, de longs segments ininterrompus de la galerie, en assumant si nécessaire tous les types de courbure.

Ce panneau s'adapte en outre tout à fait à la courbure de la section de la galerie, vu que la présence des rainures longitudinales, distancées par d'autant segments plats, lui permet de se plier librement en assumant tout type de courbure sur un plan perpendiculaire à l'axe longitudinal des rainures sus-mentionnées, de manière à s'adapter à tous les possibles profils des parois verticales de la galerie, même en proximité de la voûte, là où les rayons de courbure s'amenuisent.

C'est aussi évident de quelle manière, en montant l'un sur l'autre ces panneaux, on puisse réaliser un efficace revêtement des parois de la galerie, revêtement qui a au total une hauteur multiple par rapport à celle de chaque panneau, ayant ainsi la possibilité d'atteindre au fur et à mesure, la cote la plus adaptée en fonction des dimensions et des caractéristiques de la galerie.

En plus, le montage de ce panneau est relativement aisé, du moment qu'il ne nécessite d'aucun travail de cintrage, étant prévu en effet que ce travail soit effectué sur des ordonnées en forme d′ "Omega" appropriées, utilisées pour le montage du panneau sur la paroi de la galerie.

On doit tout de suite préciser que, grâce à cette solution de montage, on peut réaliser une paroi de revêtement parfaitement lisse de front même quand, et cela se vérifie souvent, les parois de ciment que l'on doit revêtir ne sont pas parfaitement lisses mais présentent plutôt des dépressions, des bosses ou autres aspérités; en fait on peut neutraliser les susmentionnées aspérités en façonnant, en cintrant légèrement ou en épaississant de manière opportune les ordonnées en "Omega" qui ont le but de favoriser la fixation de l'oeuvre selon l'invention en position opérationnelle.

En effet on peut comprendre que, en agissant de cette manière, on peut rendre parfaitement alignées et coplanaires les surfaces frontales des ordonnées appliquées en séquence sur les parois internes d'une galerie, et plus précisément les surfaces en correspondance desquelles doit s'effectuer pratiquement la fixation des panneaux en question; pour ce motif il en découle que l'on pourra obtenir que les panneaux de revêtement, qui seront successivement fixés à leur tour sur le front de ces ordonnées, puissent contribuer à composer une surface de revêtement régulière, continue et parfaitement lisse.

L'utilité de ce panneau présente plusieurs avantages: avant tout parce que sa surface frontale peut être peinte en blanc ou avec d'autres teintes claires équivalentes, aptes à diffuser la lumière artificielle à l'intérieur du conduit, et en outre parce que le revêtement latéral d'une galerie, réalisé en superposant plusieurs panneaux du type selon l'invention, peut avantageusement être raccordé avec les conventionnels segments de tôle disposés transversalement en correspondance de ces endroits de la voûte d'où s'écoule l'eau qui peut ainsi être acheminée correctement, dans l'interstice qui se trouve entre les parois de la galerie et la partie postérieure de ce revêtement, vers les côtés du conduit.

En ce qui concerne la peinture frontale du panneau selon l'invention plutôt que les parois de la galerie même, il faut dire qu'elle résulte particulièrement avantageuse du moment que, si la surface de ces panneaux est sale, il ne sera pas nécessaire de repeindre les panneaux mais il suffira d'effectuer le nettoyage des surfaces peintes pour restituer au revêtement son aspect et son efficacité originelle.

On fait remarquer à ce propos que l'opération de nettoyage de la surface frontale de ce panneau n'est absolument pas entravée par la présence des profils concaves et convexes alternés dont ledit panneau est rayé longitudinalement, car on comprend facilement comment, en effectuant le nettoyage des panneaux au moyen de brosses ou instruments équivalents et en suivant fidèlement ces profils, il résulte possible d'enlever toute saleté qui s'est éventuellement nichée dans les profils concaves et convexes du panneau; ces profils du reste présentent une section transversale apte à favoriser l'action de nettoyage effectuée au moyen d'outils courants. Dans cette perspective on peut facilement comprendre de quelle manière on peut organiser facilement un efficace service de fréquents nettoyages périodiques de tous les revêtements internes des galeries routières; en effet il suffirait de prédisposer une machine en mesure, pendant sa marche, d'abord de gicler énergiquement un liquide détergent sur les surfaces à nettoyer et tout de suite après effectuer une vraie action de friction - au moyen de brosses rotatives qui sont soit à la même hauteur soit plus du panneau - sur la surface du revêtement en question, capables d'enlever radicalement toute la saleté nichée entre les différents profils longitudinaux des panneaux. Pratiquement, une machine de ce genre, en effectuant un unique passage dans l'une des deux directions d'une galerie, peut réaliser en un délai relativement bref le parfait nettoyage de tous les panneaux montés sur l'un des côtés de la galerie, étant prévu, naturellement, que la même opération doit s'effectuer aussi sur l'autre côté de la galerie à nettoyer.

On comprend donc, dans cette perspective, l'énorme utilité de l'invention, vu qu'un rapide et efficace nettoyage en continu comme celui décrit ci-dessus ne peut s'effectuer sur d'autres types de revêtements, surtout sur des panneaux en tôle équipés de profils disposés transversalement comme ceux installés actuellement dans les galeries pour acheminer sur les côtés les eaux d'écoulement.

La possibilité d'effectuer de rapides, fréquentes et économiques opérations de nettoyage des surfaces frontales de ces revêtements permet, pratiquement, de garantir quasi constamment en état de bonnes conditions les panneaux selon l'invention ainsi que leur fonction de diffusion de la lumière à l'intérieur de la galerie.

En effet, si la surface peinte de ces panneaux reste propre, on peut obtenir une bonne illumination de la galerie, même avec un équipement réduit de lampes, et parfois uniquement à l'aide des phares des véhicules, tandis que le contraire se vérifie quand les parois latérales de la galerie ne sont plus en mesure de diffuser la lumière; par conséquent ça signifie, qu'en montant dans une galerie les panneaux peints en question et en les entretenant pour qu'ils restent efficaces et capables de bien diffuser la lumière, que l'on peut obtenir concrètement une correcte illumination d'une galerie avec un nombre de lampes réduits ou des lampes d'une puissance mineure par rapport à celle qu'elles doivent développer actuellement quand, et cela arrive souvent, les parois internes des galeries ont perdu définitivement leur peinture et donc toute leur capacité de diffusion.

On doit préciser, de toutes façons, que l'application frontale de longues séquences de panneaux selon l'invention sur les parois des galeries ne compromet pas l'inspection périodique de l'état de conservation des lesdites parois; ces inspections doivent s'accomplir assez fréquemment pour évaluer au plus tôt les possibles défauts structurels qui se manifestent sur les surfaces en ciment dont la galerie est réalisée.

Pour assurer l'effectuation de contrôles aisés, même dans les galeries dont les parois internes sont revêtues avec l'oeuvre en question, on a prévu justement qu'une ou plusieurs rangées horizontales des panneaux qui composent l'entier revêtement de la galerie - par exemple une rangée médiane - soient fixées aux susmentionnées ordonnées en "Omega" de support au moyen de vis à oreilles ou d'autres systèmes de fixation que l'on peut enlever facilement et rapidement; de cette manière, les ouvriers préposés à l'entretien peuvent périodiquement démonter facilement et rapidement ladite rangée de panneaux et dûment vérifier l'état de conservation du ciment de la paroi postérieure de la galerie, et tout aussi rapidement et aisément, procéder à nouveau au repositionnement du panneau de revêtement dans sa position originelle opérationnelle.

En plus, dans le but d'améliorer le plus possible le fonctionnel de l'invention, on peut prévoir d'exploiter l'intérieur de l'interstice, qui se forme entre chaque panneau de revêtement et la paroi en ciment de la galerie, pour installer des panneaux phono absorbants adaptés, pouvant être réalisés en laine minérale ou d'autres matériaux adaptés, qui sont en mesure d'abattre le bruit qui inévitablement se forme à l'intérieur des galeries lors du passage des véhicules à moteur en transit.

Une autre solution technique tendant à améliorer le fonctionnel de l'invention est constituée par un moyen particulier auquel on doit recourir quand des segments assez longs de galeries doivent être revêtus avec plusieurs panneaux montés consécutivement entre eux.

Dans cette hypothèse, en effet, on doit disposer les paires de panneaux adjacents de manière à ce que le bord transversal de l'extrémité de l'un se juxtapose sur le bord transversal de l'autre; mais c'est évident qu'en correspondance de la fissure entre les deux juxtapositions de deux panneaux consécutifs se détermine un écoulement d'eau du côté du revêtement.

Généralement ce danger est conjuré uniquement par le fait que, dans la plupart des cas, le plan routier des galeries présente une inclinaison; par conséquent, l'eau qui éventuellement s'est recueillie dans lesdites fissures tend à s'écouler, par gravité, derrière le revêtement et non à s'infiltrer sur la partie frontale du ledit revêtement; cela se vérifie du moment que, dans ces cas, l'installateur de deux panneaux consécutifs a généralement soin de positionner un des deux bords transversal juxtaposé de deux panneaux consécutifs, et plus précisément celui en position externe, toujours en pente du côté de l'inclinaison.

Si le plan routier de la galerie est parfaitement plat, il y a effectivement le risque que le vidage spontané des fissures ne puisse se vérifier selon le mode susmentionné, à cause du manque d'un minimum d'inclinaison qui puisse favoriser le vidage de l'eau vers la partie postérieure du revêtement; au contraire, dans cette hypothèse il est très fréquent que l'eau, en s'infiltrant à travers les minces fissures, se renverse sur la partie frontale du revêtement. A ce propos, dans ces dernières situations - c'est à dire en présence de galeries parfaitement plates - on peut prévoir l'installation, entre les bords juxtaposés de deux différents panneaux consécutifs, d'un ruban adhésif d'étanchéité, dont la hauteur sera égale à celle des panneaux et la largeur adaptée, et qui sera justement destiné à sceller la fissure qui se trouve entre les bords juxtaposés des lesdits panneaux, et donc à conjurer dès le début le danger qu'à travers cette fissure puisse s'effectuer un écoulement d'eau sur la partie frontale du revêtement en question.

Le panneau d'après l'invention peut aussi être utilisé en tant que support pour tous les dispositifs réfléchissants et les signaux routiers de la galerie; les signaux plus volumineux pouvant éventuellement être montés sur des bras pliables, mais de toutes façons toujours soutenus par l'oeuvre en question, de manière à pouvoir être repliés, si nécessaire, contre les panneaux, en n'entravant ainsi aucunement l'opération de nettoyage en continu de la surface frontale d'un segment entier du revêtement selon l'invention.

On souligne dûment, une fois de plus, que le panneau de revêtement en question, outre que dans les galeries routières, pourra être utilisé de manière optimale et avantageusement dans tous les types de galeries comme par exemple les galeries des chemins de fer, de métro, de piétons ou similaires.

La description du dispositif suivant l'invention est représenté à titre d'exemple non limitatif par le dessin annexé, dans lequel:
- la figure 1 est une section transversale schématique d'une galerie routière où on a monté le panneau en question, un segment duquel est représenté de manière axonométrique à partir de la respective section;
- la figure 2 est la section transversale du profil métallique (du type dénommé "Omega") employé pour le montage du panneau de revêtement selon l'invention sur les parois de la galerie;
- la figure 3 représente une des possibles sections transversales que l'on peut conférer au panneau selon l'invention;

Référence la figure 1, le panneau de revêtement selon l'invention (1), réalisé en tôle ou dans d'autre matériaux adaptés à cet usage, présente une section transversale en forme de grecque.

Un tel panneau (1) doit être monté sur les parois internes des galeries routières (G), de manière à ce que ses rainures soient parallèles par rapport à l'axe longitudinal de la galerie (G).

Référence la figure 1, le montage de ces panneaux (1) s'effectue pratiquement au moyen d'une série espacée de ordonnées (2), constituées de profils métalliques ayant une section en forme d'omega et qui d'un côté sont fixées par cintrage, après avoir été courbées opportunément, sur les parois internes de la galerie (G), tandis que de l'autre côté elles fonctionnent en tant que crochet et support pour les panneaux proprement dits (1).

C'est évident que l'interposition d'ordonnées (2) entre les panneaux (1) et les parois internes de la galerie (G) détermine la formation d'un interstice (3), le long duquel peut s'écouler, bien acheminée, l'eau qui s'infiltre des parois de la galerie.

C'est évident que la section transversale en forme de grecque du panneau en question pourra être réalisée, outre l'illustration représentée à la figure 3, aussi selon d'autres dessins qui s'équivaudront plus ou moins; on fait remarquer que, de toutes façons, dans le but de faciliter, d'après les modalités précédemment indiquées, les opérations de nettoyage de la façade externe du panneau, il serait préférable de prévoir que les profils convexes présentent des angles de raccord les plus amples possibles avec la surface plane, de manière à éviter que la saleté ne s'accumule dans des coins étroits où il serait difficile de l'enlever.

## Revendications

1) Panneau équipé d'une section transversale en forme de grecque, à monter longitudinalement en tant que revêtement des parois internes des galeries routières, caractérisé par le fait d'être constitué d'un segment de tôle en forme de grecque (1) qui est en mesure de s'adapter parfaitement à l'inclinaison des parois de la galerie et à la courbure de la section de cette dernière, étant prévu que les profils convexes longitudinaux de ce panneau (1) présentent des parois latérales plutôt inclinées, de manière à former des angles obtus avec les segments plats de la surface du panneau (1).

2) Panneau équipé d'une section transversale en forme de grecque, à monter longitudinalement en tant que revêtement des parois internes des galeries routières, selon la revendication 1, caractérisé par le fait de pouvoir être réalisé dans des matériaux plastiques capables d'assurer le même fonctionnel de la tôle.

3) Panneau équipé d'une section transversale en forme de grecque, à monter longitudinalement en tant que revêtement des parois internes des galeries routières, selon les revendications précédentes, caractérisé par le fait que sa surface frontale résulte peinte en blanc ou dans d'autres teintes claires équivalentes, aptes à garantir une correcte et avantageuse diffusion de la lumière à l'intérieur des galeries.

4) Panneau équipé d'une section transversale en forme de grecque, à monter longitudinalement en tant que revêtement des parois internes des galeries routières, d'après les revendications précédentes, caractérisé par le fait d'être monté dans la galerie de telle manière que ses rainures longitudinales se trouvent à être disposées parallèlement à l'axe longitudinal de la galerie, permettant ainsi d'en effectuer une rapide et efficace opération de nettoyage en continu.

5) Panneau équipé d'une section transversale en forme de grecque, à monter longitudinalement en tant que revêtement des parois internes des galeries routières, d'après les revendications précédentes, caractérisé par le fait de pouvoir être installé en combinaison, l'un sur l'autre, avec d'autres panneaux identiques de manière à couvrir une hauteur considérable des parois latérales des galeries.

6) Panneau équipé d'une section transversale en forme de grecque, à monter longitudinalement en tant que revêtement des parois internes des galeries routières, d'après les revendications précédentes, caractérisé par le fait d'être fixé aux parois de la galerie (G) avec l'interposition d'ordonnées (2), constituées de profils métalliques adaptés et qui sont équipées d'une section transversale en forme d'"omega", ordonnées fixées par cintrage, après une opération de courbure adaptée aux parois internes de la galerie (G), de manière qu'entre le panneau de revêtement (1) et les parois du conduit (G) puisse se déterminer la formation d'un interstice (3), à l'intérieur duquel peut être acheminée et contenue l'eau qui éventuellement s'infiltre dans les parois de la galerie (G).

7) Panneau équipé d'une section transversale en forme de grecque, à monter longitudinalement en tant que revêtement des parois internes des galeries routières, d'après les revendications précédentes, caractérisé par le fait de pouvoir être utilisé en tant que support pour tous les dispositifs réfléchissants et les signaux routiers qui doivent éventuellement être positionnés à l'intérieur de la galerie, étant prévu qu'éventuellement, les signaux plus volumineux puissent être montés sur des bras pliables et de toutes façons supportés par le panneau selon l'invention.
